# EUROPÄISCHE PATENTSCHRIFT

(11) **EP 1 464 239 B1**
(45) Veröffentlichungstag und Bekanntmachung des Hinweises auf die Patenterteilung: **22.11.2006**
(21) Anmeldenummer: 03007675.6
(22) Anmeldetag: 03.04.2003
(51) Int. Cl.: A24D 3/02

(54) **Verfahren und Einrichtung zur Herstellung eines Filterstranges**
Method and apparatus for the production of a filter rod
Procédé et dispositif pour la production d'une tige de filtre

(43) Veröffentlichungstag der Anmeldung: 06.10.2004
(73) Patentinhaber: Hauni Maschinenbau AG, 21033 Hamburg (DE)
(72) Erfinder: Wolff, Stephan, 21509 Glinde (DE); Scherbarth, Thorsten, 21502 Geesthacht (DE); Buhl, Alexander, 23974 Robertsdorf (DE); Arnold, Peter-Franz, 21033 Hamburg (DE); Heitmann, Uwe, 21031 Hamburg (DE); Horn, Sönke, 21502 Geesthacht (DE)
(74) Vertreter: Seemann, Ralph

(56) Entgegenhaltungen:
- DE-A1- 3 130 827
- GB-A- 718 332
- GB-A- 2 145 918
- US-A- 2 796 810

## Beschreibung

Die Erfindung betrifft ein Filterstrangherstellungsverfahren sowie eine Filterstrangherstellungsvorrichtung, umfassend eine Aufschauervorrichtung, mittels der vereinzelte Filtermaterialien auf einen Förderer transportiert werden, um ein Faservlies zu bilden, eine Formatvorrichtung, in der ein Umhüllungsmaterial um das Faservlies gewickelt wird und eine Vorrichtung zur Übergabe des Faservlieses von dem Förderer auf die Formatvorrichtung.

Ein Verfahren zur Aufbereitung von Filtermaterialien und eine entsprechende Vorrichtung zur Aufbereitung von Filtermaterialien zur Herstellung von Filtern der tabakverarbeitenden Industrie sind aus der GB 718 332 bekannt. Hierbei werden mittels eines Tabakschneiders Schnipsel eines Materials hergestellt und diese einer Strangmaschine, ähnlich einer Zigarettenstrangmaschine, zugeführt, wobei die Schnipsel mit einem chemischen Mittel imprägniert werden, um einen ungewünschten Geschmack zu verhindern und zu verhindern, dass die Schnipsel aus den Endstücken der entsprechend hergestellten Filter herausfallen. Die geschnittenen Schnipsel werden mittels einer Walze in den Wirkbereich einer Stachelwalze gefördert, und mittels der Stachelwalze von der Walze auf ein Förderband gefördert, um anschließend einer weiteren Stachelwalze zugeführt zu werden, aus der die Schnipsel mittels einer weiteren Stachel- bzw. Schlägerwalze ausgeschlagen werden und einem Format zugeführt werden, in dem der Filterstrang mit einem Umhüllungsstreifen gebildet wird. Die Schnipsel bestehen aus Materialien wie Papier, Cellulose, Textilien, synthetische Materialien o.ä. und haben eine ähnliche Struktur wie geschnittener Tabak.

Aufgrund der Form der Schnipsel ist es nur schwer möglich, Filter mit homogenen Eigenschaften herzustellen. Außerdem ist die Variabilität der Einstellung der Filtereigenschaften nur sehr bedingt möglich.

Aus der GB-A-2145918 Ist eine Filterstrangherstellungsvorrichtung bekannt, bei der In Fig. 5 und der zugehörigen Figurenbeschreibung mittels einer Walze aus einem Faserstrang Fasern herausgerissen werden und in den Wirkbereich eines Transportluftstromes verbracht werden, der die Fasern einer Strangherstelleinheit zuführt. Außerdem sind Filterstrangherstellungsvorrichtungen in den anderen Figuren und den dazugehörigen Textpassagen offenbart, bei denen aus einem endlosen zugeführten Filtermaterial Fasern durch eine entsprechende Trommel herausgerissen werden, auf einem Förderband aufgeschauert werden und in eine Strangbildeeinheit verbracht werden. Dieses geschieht allerdings ohne Transportluft.

Aus der US-A-3 644 078 ist ein Verfahren zur Herstellung eines nicht gewebten Textils offenbart, bei dem zunächst vereinzelte Fasern erzeugt werden und anschließend diese Fasern mit einem Luftstrom auf einen Förderer geblasen werden, wobei sich auf dem Förderer ein Faservlies bildet.

Aus der US-A-3 050 427 ist eine Vorrichtung zur Herstellung eines Vlieses bekannt, wobei Fasern zunächst zerkleinert werden und auf einen Saugbandförderer aufgebracht werden. Während des Aufschauems auf ein Saugband bzw. nach Aufschauern als Vlies werden die Fasern mit Bindematerial besprüht.

Aus der US-A-4 966 170 sind ein Verfahren und eine Vorrichtung bekannt, mittels der geschäumtes Material Tabak zugeführt wird, wobei das geschäumte Material getrocknet wird, und zwar insbesondere bei der Herstellung von Zigaretten. Der Schaum wird entsprechend in den sich aufschauernden Tabakstrang auf dem Saugstrangförderer eingebracht.

Die US-A-2 931 076 offenbart die Herstellung von faserartigen Blättern, fellartigen Strukturen und Matten aus faserartigen Strukturen mittels eines Luftaufbringverfahrens.

Die US-A-3 792 943 zeigt die Herstellung eines Faservlieses aus natürlichen oder künstlichen Fasern wie Holzfasern, Textilfasern, Glas- und Mineralwollfasern, Asbestfasern und dergleichen, wobei die Fasern zunächst vereinzelt werden und dann mittels eines Transportluftstromes auf einen Förderer aufgebracht werden.

Demgegenüber ist es Aufgabe der vorliegenden Erfindung, ein Filterstrangherstellungsverfahren und eine Filterstrangherstellungsvorrichtung der eingangs genannten Art dergestalt weiterzuentwickeln, dass Filter mit homogeneren Filtereigenschaften herstellbar sind.

Gelöst wird diese Aufgabe durch ein Filterstrangherstellungsverfahren mit den folgenden Verfahrensschritten:
- Transportieren endlicher, im Wesentlichen vollständig vereinzelter Fasern wenigstens einer Sorte mit Transportluft in Richtung eines Förderers,
- Bilden eines Faservlieses von sich wenigstens teilweise berührenden fasern aus den im Wesentlichen vollständig vereinzelten Fasern auf einer Oberfläche des Förderers
- Aufbringen des Faservlieses auf einen Umhüllungsstreifen, und
- Umhüllen des Faservlieses mit dem Umhüllungsstreifen, wobei beim oder nach dem Umhüllen des Faservlieses mit dem Umhüllungsstreifen Energie auf das Faservlies einwirkt, um eine feste Verbindung an den Berührungspunkten der Fasern zu erzeugen.

Gemäß der Erfindung wurde nämlich erkannt, dass insbesondere mit Transportluft in Richtung eines Förderers transportierte, im wesentlichen vollständig vereinzelte Fasern, wobei sich auf einer Oberfläche des Förderers ein Faservlies bildet, zu einer Herstellung eines Filterstrangs mit sehr homogenen Filtereigenschaften führt. Der Förderer ist im Rahmen dieser Erfindung insbesondere ein Bandförderer und insbesondere vorzugsweise ein Saugband.

Wenn beim Umhüllen des Faservlieses mit dem Umhüllungsmaterialstreifen der Faservlies kompaktiert wird, ist eine gleichmäßige Formgebung des Filterstranges möglich. Wenn beim oder nach dem Umhüllen des Faservlieses mit dem Umhüllungsmaterialstreifen Energie auf diesen einwirkt, um eine feste Verbindung an den Berührungspunkten der Fasern zu erzeugen, ist es möglich, den Filter relativ elastisch herzustellen und dafür Sorge zu tragen, dass an den Schnittkanten des Filters bzw. Filterelements kein Fasermaterial herausfällt.

Bei der Variante, bei der die Fasern eine Länge haben, die kürzer als ein aus dem hergestellten Faserstrang abgetrennter Filter bzw. Filterelement ist, sind besonders homogene Filtereigenschaften möglich. Bevorzugt sind Fasern wenigstens einer Fasersorte, mit einem mittleren Faserdurchmesser im Bereich von 10 bis 40 µm, insbesondere 20 bis 38 µm. Die Fasern, die vorzugsweise zu verwenden sind, sind somit länglich und verhältnismäßig dünn. Wenn vorzugsweise Additive wie Kohleaktivgranulat bzw. Aktivkohlegranulat, Triacetin oder Latex zu den Fasern hinzugegeben werden, sind die Filtereigenschaften besonders einfach einzustellen. Kohleaktivgranulat wird bspw. vor dem vollständigen Vereinzeln der Fasern zugegeben oder zu den Fasern, die zu dem Förderer transportiert werden. Triacetin bzw. Latex als Bindemittel werden bspw. dem aufgeschauerten Faservlies im Bereich des Förderers hinzugegeben.

Wenn das Faservlies vor dem Schritt des Aufbringens auf den Umhüllungsstreifen verdichtet wird, kann eine besonders gleichmäßige Verdichtung gewährleistet werden. Hierzu geschieht die Verdichtung vorzugsweise sowohl vertikal als auch horizontal, also bspw. von oben und unten sowie von den Seiten des Faservlieses.

Eine besonders einfache Verfahrensführung ist dann gegeben, wenn das Faservlies zum Aufbringen auf den Umhüllungsstreifen mechanisch, insbesondere mittels Druckluft, von dem Förderer abgelöst wird.

Vorzugsweise wird das Faservlies vor dem Aufbringen auf den Umhüllungsstreifen geformt. Hierbei kann bspw. der Schritt des Formens wenigstens das Bilden eines Halbkreises quer zur Förderrichtung des Vlieses vorsehen. Vorzugsweise wird ein Vollkreis oder Oval gebildet.

Erfindungsgemäß wird ein Filter oder ein Filterelement nach dem erfindungsgemäßen Filterstrangherstellungsverfahren durch abschließendes Ablängen von dem hergestellten Filterstrang hergestellt.

Die Aufgabe wird ferner durch eine Filterstrangherstellungsvorrichtung, umfassend eine Aufschauervorrichtung, mittels der vereinzelte Filtermaterialien auf einen Förderer transportiert werden, um ein Faservlies auf dem Förderer zu bilden, eine Formatvorrichtung, in der ein Umhüllungsmaterial um das Faservlies gewickelt wird und eine Vorrichtung zur Übergabe des Faservlieses von dem Förderer auf die Formatvorrichtung dadurch gelöst, dass die Aufschaueryorrichtung mittels Transportluft einen Transport der Filtermaterialien in Richtung des Förderers ermöglicht, wobei eine Aushärtevorrichtung stromabwärts der Übergabe des Faservlieses von dem Förderer auf die Formatvorrichtung vorgesehen ist.

Durch Transportieren der vereinzelten Filtermaterialien mittels Transportluft ist ein besonders homogenes Faservlies herstellbar, so dass ein besonders homogener Filterstrang und damit besonders homogene Filter bzw. Filterelemente herstellbar sind.

Wenn wenigstens eine Kompaktiervorrichtung im Bereich des Förderers vorgesehen ist, sind die Filtereigenschaften positiv zu beeinflussen. Hierzu ist der Förderer oder ein Teil des Förderers vorzugsweise Teil der Kompaktiervorrichtung. Eine besonders einfach zu realisierende Filterstrangherstellungsvorrichtung ist dann gegeben, wenn der Förderer wenigstens ein Saugband umfasst. Sind die zu verarbeitenden Fasern so klein, dass sich die Öffnungen des Saugbandes schnell zusetzen, ist es vorteilhaft, mit zwei zusätzlichen Saugbändem zu arbeiten, die jeweils im annähernd rechten Winkel an beiden Seiten des ersten Saugbandes angeordnet sind. Eine besonders effektive Übergabe des Faservlieses geschieht mittels Druckluft, durch die das Faservlies von dem Förderer ablösbar ist.

Wenn die Vorrichtung zur Übergabe des Faservlieses ein Transportband umfasst, ist es möglich, das Faservlies bezüglich der Eigenschaften des herzustellenden Filters bzw. bezüglich der Form des herzustellenden Filters entsprechend auszubilden. Vorzugsweise ist das Transportband ein Saugband. Eine besonders bevorzugte Ausführungsform ist dann gegeben, wenn das Transportband quer zur Transportrichtung gebogen ist. Hierdurch lässt sich bspw. ein im Querschnitt runder bzw. ovaler Filterstrang auf einfache Art und Weise herstellen. Hierzu sind bevorzugterweise zwei Transportbänder vorgesehen, die den Faservlies zwischen sich transportieren. Die Transportbänder sind dabei derart ausgestaltet, dass das Faservlies rund oder oval formbar ist. Hierzu bilden die Transportbänder bspw. jeweils einen Halbkreis oder ein halbes Oval.

Eine alternative Übergabevorrichtung ist dann gegeben, wenn die Vorrichtung zur Übergabe des Faservlieses eine Düse umfasst, durch die das Faservlies transportierbar ist. Vorzugsweise ist die Düse derart ausgestaltet, dass das Faservlies rund oder oval formbar ist.

Nachstehend wird die Erfindung unter Bezugnahme auf die Zeichnungen, auf die im übrigen bezüglich aller im Text nicht näher erläuterten erfindungsgemäßen Einzelheiten ausdrücklich verwiesen wird, beschrieben.
Es zeigen:
- Fig. 1: eine dreidimensionale schematische Darstellung einer Vereinzelungsvorrichtung sowie eines Teils der Aufschauervorrichtung,
- Fig. 2: eine schematische Ansicht einer erfindungsgemäßen Vorrichtung zur Filterstrangherstellung,
- Fig. 3: einen Teil der Fig. 2 in einer Draufsicht in Richtung des Pfeils A,
- Fig. 4: einen Teil der Fig. 2 in schematischer Darstellung in Seitenansicht, In Richtung des Pfeils B,
- Fig. 5: eine schematische Ansicht einer weiteren erfinderischen Vorrichtung zur Filterstrangherstellung,
- Fig. 6: einen Teil der Fig. 5 in einer Draufsicht in Richtung des Pfeils A,
- Fig. 7: einen Teil der Fig. 5 in schematischer Darstellung in Seitenansicht, in Richtung des Pfeils B,
- Fig. 8: eine schematische Ansicht eines Teils einer erfindungsgemäßen Vorrichtung zur Filterstrangherstellung, bei der Teile zur Vereinfachung weggelassen wurden,
- Fig. 9: eine Draufsicht auf die Vorrichtung gemäß Fig. 8 in schematischer Darstellung, ohne Vereinzelungsvorrichtung,
- Fig. 10: einen Teil einer Ausführungsform einer erfindungsgemäßen Filterstrangherstellvorrichtung in schematischer dreidimensionaler Darstellung,
- Fig. 11: eine schematische Ansicht eines Tells einer erfindungsgemäßen Filterstrangherstellungsvorrichtung und
- Fig. 12: eine weitere Ausführungsform eines Teils einer erfindungsgemäßen Filterstrangherstellungsvorrichtung in einer weiteren schematischen Ansicht.

In Fig. 1 ist eine Vereinzelungsvorrichtung 10 in einer schematischen dreidimensionalen Darstellung dargestellt. Es handelt sich hierbei um eine Variante einer erfindungsgemäßen Vereinzelungsvorrichtung 10, die in einer weiteren europäischen Patentanmeldung (Az.: 03 007 672.3) der Anmelderin mit dem Titel "Verfahren zur Aufbereitung endlicher Fasern und Aufbereitungseinrichtung für endliche Fasern zur Verwendung bei der Herstellung von Filtern" am gleichen Tag wie die vorliegende Anmeldung beim Europäischen Patentamt eingereicht wurde. Der Inhalt der am gleichen Tage eingereichten Patentanmeldung, Az.: 03 007 672.3, soll vollumfänglich in den Offenbarungsgehalt dieser Patentanmeldung aufgenommen sein. Der Gegenstand dieser am gleichen Tage eingereichten Patentanmeldung ist, Fasermaterial, das zur Verwendung bei der Herstellung von Filtern vorgesehen ist, entsprechend aufzubereiten, um im wesentlichen vollständig vereinzelte Fasern zu erhalten und so einen homogenen Filterstrang, der aus diesen Fasern hergestellt werden soll. Hierzu dient u.a. die Vereinzelungsvorrichtung 10 aus Fig. 1. Ggf. wird das Filtermaterial bzw. Fasermaterial im Vorwege schon vorvereinzelt und entsprechend dosiert.

Das im Wesentlichen unvereinzelte Fasermaterial bzw. Fasern-/Fasergruppen-Gemisch 49 wird bspw., wie in Fig. 4 schematisch dargestellt ist, über einen Stauschacht 44 und Einzugswalzen 46 in den Wirkbereich einer Stachelwalze 76 bewegt, die das Fasern-/Fasergruppen-Gemisch vorvereinzelt herausschlägt. Dieses Fasern-/Fasergruppen-Gemisch 49 wird dann durch die Luftströme 19 in die Siebtrommeln 21 gem. Fig. 1 transportiert. Dies erfolgt über seitliche Öffnungen 20 im Gehäuse 22. Das Fasermaterial wird in Richtung der Längsachsen der Siebtrommeln 21 eingeblasen. Durch das beidseitige Einblasen des Fasermaterials gegen den Uhrzeigersinn ergibt sich eine umlaufende Ringströmung 23. Überlagert wird die Ringströmung 23 von einer Strömung normal bzw. im wesentlichen senkrecht zu dieser, die durch einen am Fließbettende 14 angelegten Unterdruck und einen Luftstrom 13 hervorgerufen wird. Der Luftstrom 13 ist eine Option für größere, schwerere Fasern, die nicht immer nötig ist. Der am Fließbettende 14 herrschende Unterdruck entsteht durch den Unterdruck in einem nicht dargestellten Saugbandförderer, der am Fließbettende 14 angeordnet ist und zum anderen durch den Luftstrom 17, der durch den Absaugstutzen 16 gefördert wird. Die Normalströmung nimmt oberhalb der Siebtrommeln 21 ihren Anfang und passiert und durchströmt die Siebtrommeln 21 über deren Mantelöffnungen. Die Normalströmung gelangt dann in den Fließbettbereich 11 und durchläuft denselben bis zu dem Ende 14.

Das unvereinzelte bzw. im Wesentlichen unvereinzelte Fasermaterial gelangt in den Trommeln 21 auf die Innenmantelflächen der Trommeln 21. Die Trommeln 21 rotieren mit einer Rotationsrichtung 24 der Siebtrommeln 21 im Uhrzeigersinn. Das auf den Trommelmantelflächen gelagerte, im Wesentlichen unvereinzelte Fasermaterial wird von den rotierenden Trommeln den Vereinzelungswalzen 26 zugeführt. Die Vereinzelungswalzen 26 rotieren in Rotationsrichtung 25 gegen den Uhrzeigersinn. Es wäre auch als Alternative eine Rotation im Uhrzeigersinn möglich. Es können auch alle anderen dehnbaren Drehvarianten Verwendung finden. Die Vereinzelungswalzen 26, die als Nadelwalzen ausgebildet sein können, erfassen die unvereinzelten Fasergruppen und zerreißen und beschleunigen diese. Die Fasergruppen werden so lange gegen die Innenmantelfläche der Trommeln 21 geschleudert, bis sie sich in Einzelfasern aufgelöst haben und die Mantelöffnungen passiert haben bzw. die Mantelöffnungen passieren können. Anstelle einer Siebtrommel 21 kann auch eine Trommel mit Lochblechen oder Rundstabgitter vorgesehen sein.

Die Fasern bzw. vereinzelten Fasern werden von einem Luftstrom erfasst und durch die radialen Öffnungen der Trommel geführt bzw. gesogen. Durch die Luftströmung werden die Fasern nach unten zum Fließbett gefördert. Sobald die faserbefrachtete Strömung am Fließbett angelangt ist, wird diese abgelenkt und entlang des gekrümmten Fließbettes geführt. Aufgrund der auf die Fasern einwirkenden Fliehkräfte bewegen sich die Fasern zur gekrümmten Leitwand und fließen bis zum Saugbandförderer.

Die oberhalb der Fasern mitfließende Luft wird am Keil bzw. Abscheider 70 abgeschieden und über den Absaugstutzen 71 abgeführt.

In Fig. 1 sind die entsprechenden Faserströme 18 schematisch dargestellt. Optional werden vereinzelte Fasern von einem aus der Düsenleiste 12 austretenden Luftstrom 13 erfasst und entsprechend auch dem Fließbettende 14 zugeführt.. Es können auch mehrere Düsenleisten vorgesehen sein.

Fasergruppen, die bei einem einmaligen Trommeldurchgang durch die Trommeln 21 nicht oder nicht vollständig vereinzelt wurden, gelangen mit der Ringströmung 23 in die jeweils parallele Trommel 21. Die in Fig. 1 dargestellte Vereinzelungsvorrichtung entspricht wenigstens teilweise derjenigen, die in der WO 01/54873 A1 bzw. der US 4, 640, 810 A der Firma Scanweb, Dänemark, bzw. USA, offenbart sind. Die Offenbarung der eben genannten Patentanmeldung bzw. des eben genannten US-Patents soll vollumfänglich in den Offenbarungsgehalt dieser Patentanmeldung mit aufgenommen sein.

Die Vereinzelung geschieht im Wesentlichen durch Zusammenwirken der Trommeln 21 mit den Walzen sowie einer Luftströmung und insbesondere dadurch, dass ausschließlich vereinzelte Fasern die Möglichkeit haben, durch die Öffnungen der Trommel 21 hindurchzutreten. Die Faserströme 18, die durch Transportluft gegeben sind, führen die vereinzelten Fasern in Richtung Fließbettende 14, wobei der Abstand zum Fließbett 11 aufgrund der Zentrifugalkraft immer geringer wird. Um entsprechend Luft von den Fasern zu trennen, ist der Strömungsteiler 15 vorgesehen.

Fig. 2 zeigt eine schematische Ansicht einer Strangherstellungsmaschine 9.
Fig. 3 zeigt einen Teil der erfindungsgemäßen Strangherstellungsmaschine 9 aus Fig. 2 in einer Draufsicht in Richtung des Pfeils A der Fig. 2, und
Fig. 4 zeigt eine Seitenansicht der erfindungsgemäßen Strangherstellungsmaschine 9 gem. Fig. 2 in Richtung des Pfeils B.

Das unvereinzelte Fasermaterial 49 gelangt über den Stauschacht 44 zur Dosiereinrichtung 46 bzw. 76, umfassend zwei EInzugswalzen 46, einen Dosierkanal, der zwischen den Einzugswalzen 46 und der Stachelwalze 76 angeordnet ist und eine Stachelwalze 76. Die Richtung des Materialeintrags 47 ist in Fig. 3 in Zeichenebene nach unten, wie dort schematisch dargestellt ist. Das unvereinzelte Fasermaterial 49 wird in der Vereinzelungskammer 10 vereinzelt. Die Vereinzelung geschieht durch ein Zusammenwirken der Vereinzelungswalzen 26 mit einem Luftstrom 50 und Öffnungen in einem Gitter 77, das die Vereinzelungskammer 10 von dem Raum, der dem Fließbett 11 zugeordnet ist, trennt. Der durch die Luftströmung im Absaugstutzen 16 erzeugte Luftstrom am Fließbett 11 fördert die vereinzelten Fasern 27. Der Luftstrom 17 im Absaugstutzen 16 ist bezüglich dessen Richtung in Fig. 3 nach oben aus der Zeichenebene heraus, wie in Fig. 3 dargestellt ist. Der Luftstrom 17 transportiert auch überschüssige Fasern ab. Der Luftstrom 28 dient zum Halten der auf dem Saugband 43 des Saugbandförderers 32 aufgeschauerten Fasern 27.

Die vereinzelten Fasern 27 bewegen sich am Fließbett 11 in Richtung zum Fließbettende 14, an dem ein Saugbandförderer 32 angeordnet ist. Im Saugbandförderer 28 herrscht durch kontinuierliches Luftabsaugen Unterdruck. Dieses Luftabsaugen ist durch den Luftstrom 28 schematisch dargestellt. Der Unterdruck saugt die vereinzelten Fasern 27 an und hält sie am luftdurchlässigen Saugband des Saugbandförderers 32 fest.

Das Saugband 43 bewegt sich in Richtung Strangherstellungsmaschine 9, also in Fig. 2 nach links. Es bildet sich ein zur Strangmaschine 9 hin an Stärke nahezu linear zunehmender Faserkuchen bzw. Faserstrom 29 auf dem Saugband. Der aufgeschüttete Faserstrom 29 ist unterschiedlich stark und wird am Ende der Aufschüttzone des Saugbandförderers mittels Trimmung durch eine Trimmvorrichtung 31 auf eine einheitliche Stärke getrimmt. Die Trimmvorrichtung 31 kann eine mechanische sein wie bspw. Trimmerscheiben oder eine pneumatische mittels bspw. Luftdüsen. Die mechanische Trimmung ist bei Zigarettenstrangmaschinen an sich bekannt. Die pneumatische Trimmung geschieht dergestalt, dass am Ende des Faserstroms 29 eine Düse horizontal angeordnet ist, aus der ein Luftstrahl austritt und einen Teil des Faserstroms 29 herausreißt, so dass überschüssige Fasern 30 abgeführt werden. Es kann eine Punktstrahldüse oder eine Flachstrahldüse Verwendung finden.

Nach dem Trimmen ist der Faserstrom 29 aufgeteilt in einen getrimmten Faserstrang 33 und einen Strang überschüssiger Fasern 30. Es ist auch möglich, alle Fasern unterhalb eines Trimmungsmaßes von einem Düsenstrahl zu erfassen und wegzureißen. Die überschüssigen Fasern werden in den Faseraufbereitungsprozess zurückgeführt und werden später wieder zu einem Faserstrang ausgebildet.

Der getrimmte Faserstrang 33 wird am Saugband 43 gehalten und in Richtung der Strangmaschine 9 bewegt. Beim getrimmten Faserstrang 33 handelt es sich um ein loses Faservlies, das durch ein Verdichtungsband 35 verdichtet wird. Anstelle des Verdichtungsbandes 35 kann auch eine Rolle, wie bspw. eine Pressscheibe 55 (s. bspw. Fig. 5) Verwendung finden. Es können auch mehrere Bänder bzw. Rollen oder Scheiben Verwendung finden. Es erfolgt auch seitlich eine Verdichtung des Faserkuchens, wie insbesondere durch Fig. 3 dargestellt ist. In Fig. 3 sind die Verdichtungsbänder 48 dargestellt, die konisch zueinander verlaufen, und zwar in Saugbandgeschwindigkeit mit dem Faserkuchen. Die gezahnte Form der Verdichtungsbänder 48 erzeugen Zonen unterschiedlicher Dichte im verdichteten Faserkuchen. In den Zonen höherer Dichte wird der Filterstrang später geschnitten. Die höhere Faserdichte im Filterendbereich sorgt für einen kompakteren Zusammenhalt der Fasern in dieser sensiblen Zone und außerdem zu einer besseren Verarbeitbarkelt der Filterstäbe. Zum Verdichten in vertikaler Richtung ist In Fig. 2 ein Verdichtungsband 35 vorgesehen.

Der getrimmte und verdichtete Faserstrang 34 wird an die Strangmaschine 9 übergeben. Die Übergabe erfolgt durch Ablösen des verdichteten Faserstrangs 34 vom Saugband 43 und Auflegen des Faserstrangs 34 auf ein Formatband bzw. auf einen Umhüllungsmaterialstreifen, der auf einem Formatband der Strangmaschine 9 aufgebracht ist. Das Formatband ist in den Figuren nicht dargestellt. Es kann sich hierbei um ein übliches Formatband handeln, das auch bei einer normalen Filterstrangmaschine bzw. Zigarettenstrangmaschine Verwendung findet. Die Übergabe wird von einer von oben auf den verdichteten Faserstrang 34 gerichteten Düse 36, die von einem Luftstrom 37 durchströmt wird, unterstützt. In der Strangmaschine 9 wird ein Faserfilterstrang 38 geformt, wobei von einer Bobine 41 ein Umhüllungsmaterialstreifen 42 abgezogen wird und um das Fasermaterial wie üblich gewickelt wird. Durch Volumenverkleinerung und Rundformung bzw. Ovalformung des verdichteten Faserstrangs 34 beim Umhüllen mit dem Umhüllungsmaterialstreifen 42 oder, wie im folgenden gezeigt wird, vor dem Umhüllen mit dem Umhüllungsmaterialstreifen, baut sich ein gewisser Innendruck im Faserfilterstrang 38 auf.

In der Aushärtevorrichtung 39 werden Bindekomponenten, die in der Fasermischung enthalten sind, oberflächlich erhitzt und angeschmolzen. Entsprechend können auch die äußeren Schichten von Bikomponentenfasern, die in der Fasermischung enthalten sein können, angeschmolzen werden, so dass eine Verbindung zwischen den Fasern entsteht. Hierzu wird insbesondere auf die Patentanmeldung der Anmelderin DE 102 17 410.5 verwiesen. Als Fasermaterialien können eine Vielzahl von Fasern Verwendung finden, die für die gewünschten Filtereigenschaften geeignet sind. Als Fasermaterlallen kommen bspw. Celluloseacetat, Cellulose, Kohlefasem und Mehrfachkomponentenfasern, insbesondere Bikomponentenfasern in Frage. Bezüglich der in Frage kommenden Komponenten wird insbesondere Bezug genommen auf die DE 102 17 410.5 der Anmelderin, die im Offenbarungsgehalt dieser Anmeldung enthalten sein soll.

Die verschiedenen Fasersorten werden vorzugsweise vor der Strangbildung gemischt. Es ist ferner möglich, wenigstens ein Additiv hinzuzufügen. Bei dem Additiv handelt es sich bspw. um ein Bindemittel wie Latex oder Triacetin oder um Granulatmaterial, das besonders effektiv Bestandteile des Zigarettenrauchs bindet, wie bspw. Kohleaktivgranulat.

Besonders bevorzugt ist es, wenn die Faserlänge der verwendeten Fasern kleiner ist als die Länge des herzustellenden Filters bzw. Filterelements. Die Länge der Fasern soll demnach zwischen 0,1 mm und 30 mm und insbesondere zwischen 0,2 mm und 10 mm liegen. Bei der Länge des herzustellenden Filters handelt es sich um einen üblichen Filter für eine Zigarette bzw. ein Filtersegment bei Multisegmentfiltern von Zigaretten. Wenn außerdem der mittlere Faserdurchmesser im Bereich von 10 bis 40 µm, insbesondere 20 bis 38 µm liegt und besonders bevorzugt zwischen 30 und 35 µm, ist ein sehr homogener Filter herstellbar.

Die Aushärtevorrichtung 39 kann eine Mikrowellenheizung, eine Laserheizung, Heizplatten oder Schleifkontakte umfassen. Durch Aufheizen der Bindekomponenten bspw. der äußeren Schicht von Bikomponentenfasern oder Latex verbinden sich die Einzelfasern im Faserstrang miteinander und verschmelzen oberflächlich. Die Aushärtevorrichtung 39 kann auch ein Austrocknen von in flüssiger Form hinzugegebenen Bindekomponenten ermöglichen. Beim Abkühlen des Faserstrangs erhärten sich die angeschmolzenen Bereiche der aufgeheizten Bindekomponenten wieder. Das entstandene Gittergerüst verleiht dem Faserstrang Stabilität und Härte.

Abschließend wird der ausgehärtete Faserfilterstrang 38 in Filterstäbe 40 geschnitten. Die Aushärtung des Filters ist auch nach dem Schneiden In die Filterstäbe 40 möglich.

Fig. 5 zeigt eine weitere erfindungsgemäße Ausführungsform einer Strangherstellungsmaschine 9 in schematischer Darstellung. Fig. 6 zeigt einen Teil der Strangherstellungsmaschine 9 in einer Draufsicht in Richtung des Pfeils A der Fig. 5 und Fig. 7 zeigt eine Seitenansicht der Strangherstellungsmaschine 9 gemäß Fig. 5 in Richtung des Pfeils B.

Im Unterschied zu der Strangherstellungsmaschine 9 gem. den Figuren 2 bis 4 wird in diesem Ausführungsbeispiel das vereinzelte Fasermaterial 27 von oben auf das Saugband 43 aufgeschauert, und zwar in Transportrichtung 74. Die Vereinzelungsvorrichtung 10, die in den Figuren 5 bis 7 auch schematisch dargestellt ist, stellt eine abgewandelte Form der Vereinzelungsvorrichtung 10 der Fig. 1 dar. In der Vereinzelungskammer 45 sind Siebtrommeln 21, die in Richtung des Pfeils rotieren. Es sind ferner Vereinzelungswalzen 26 in Form von Stachelwalzen ausgebildet; diese sind allerdings in Abwandlung zur Fig. 1 relativ mittig in den Siebtrommeln 21 angeordnet. Die Stachelwalzen 26 dienen auch in diesem Fall dazu, das noch nicht vereinzelte Fasermaterial bzw. die zusammenhängenden Fasergruppen in einzelne Fasern auseinander zu schlagen, so dass die vereinzelten Fasern durch die Austrittsöffnungen der Siebtrommel 21 in den Trichter 53 gelangen können. Durch die entsprechenden Luftströme und in diesem Fall auch die Schwerkraft, gelangen dann die vereinzelten Fasern 27 in den Bereich des Saugbandförderers 32, der in diesem Fall mit Saugbandwangen 57 ausgestaltet ist.

Es wird ein entsprechender Faserstrom 29 auf dem Saugband 43 aufgeschauert. Überschüssiges Fasermaterial 30 wird mittels eines Trimmers 31 von dem restlichen Faserstrang 33 oberhalb von diesem abgenommen. Der getrimmte Faserstrang 33 wird mittels einer Pressscheibe 55, die gleichzeitig das in Förderrichtung des Stranges hintere Umlenktrum des Saugbandes 43' ist, komprimiert. Kurz hinter der Pressscheibe 55 wird der verdichtete Faserstrang 34 von einem Saugband 43' von oben gehalten. Hierzu wird ein Unterdruckfeld 54 mittels eines Luftstroms 28 erzeugt. Um ein Ablösen von dem Saugband 43' zu ermöglichen, ist ein Luftstrom 37 vorgesehen, der durch die Düse 36 auf das Saugband trifft. Der verdichtete Faserstrang 34 wird dann mittels eines Luftstroms 37 durch die Düse 36 von dem Saugband 43' abgelöst und einem Format 56 übergeben. Hierzu gelangt der verdichtete Faserstrang 34 wie üblich auf einen Umhüllungsmaterialstreifen 42, der auf einem Formatband gefördert wird. Die restlichen Verfahrensschritte entsprechen denen gemäß den Figuren 2 bis 4.

In Fig. 8 ist ein Teil einer erfindungsgemäßen Vorrichtung in einer schematischen Ansicht dargestellt. Das Saugband 43 ist um Umlenkrollen 59 umgelenkt. Der Faserstrom 29, der allmählich aufgebaut wird, wird nach der Trimmung zum getrimmten Faserstrang 33. Die Trimmvorrichtung ist in dieser Darstellung der Fig. 8 nicht gezeigt. Im Bereich des Aufschauerns des Faserstrangs 29 gelangen vereinzelte Fasern 27 von unten auf den Faserstrang.

Anschließend gelangt der Faserstrang 33 auf einen Umhüllungsmaterialstreifen 42, der auf ein Formatband 58 gelangt. Das Formatband 58 und der Umhüllungsmaterialstreifen 42 werden durch entsprechende Rollen 59 umgelenkt. Im Bereich der Rolle 61 gelangt der Faserstrang 44 auf den Umhüllungsmaterialstreifen 42. An dieser Stelle ist der Anfang des Formates 56, in dem auf übliche Art der Umhüllungsmaterialstreifen 42 um den Faserstrang 33 gewickelt wird.

In Fig. 9 ist eine Draufsicht auf die Vorrichtung der Fig. 8 dargestellt, in der insbesondere eine Besonderheit der Seitenwangen 57 offenbart ist. Die Seitenwangen 57, die nämlich auch an den Faserstrang 29 bzw. 33 grenzen, sind als Saugbänder 43 ausgestaltet, die ihrerseits wieder um Umlenkrollen 59 umgelenkt sind. Bei besonders kleinen und dünnen Fasern kann es notwendig sein, nicht nur ein Saugband vorzusehen, sondern wie in diesem Ausführungsbeispiel drei Saugbänder, damit das Fasermaterial entsprechend an den Saugstrang oder bzw. den Saugsträngen gehalten wird.

Fig. 10 zeigt eine schematische dreidimensionale Darstellung einer Vorrichtung zur Übergabe des Faserstrangs von dem Saugband 43 auf das Format 56 und insbesondere auf den Umhüllungsmaterialstreifen 42. Der Faserstrang, der in dieser Figur nicht dargestellt ist, gelangt von dem unteren Bereich des Saugbandes 43, das über die Umlenkrolle 59 umgelenkt ist, in den Freiraum der sich gegenüberliegenden Bänder 62.

Die Bänder 62, die insbesondere auch Stahlbänder sein können, sind gewölbt und werden entsprechend um gewölbte Rollen 63 umgelenkt. Durch die Ausgestaltung der Bänder 62 ergibt sich ein entsprechender runder Hohlraum zwischen zwei gegenüberliegenden Bändern 62. Durch diesen Hohlraum mit rundem Querschnitt gelangt der Faserstrang 34 und wird auf den Umhüllungsmaterialstreifen 42 aufgelegt. Durch die Übergabevorrichtung wird ein Vorformen des Faserstrangs 34 und ggf. ein weiteres Verdichten ermöglicht. In diesem Ausführungsbeispiel sind die Saugbandwangen 57 als feste Seitenwände ausgestaltet.

Fig. 11 zeigt einen Ausschnitt einer erfindungsgemäßen Strangherstellungsvorrichtung 9 in schematischer Darstellung. Der in einem Trichter 53 von oben aufgeschauerte Faserstrom 29 aus vereinzelten Fasern 27 gelangt auf das Saugband 43 und in den Wirkbereich eines Andruckbandes 64, das um Rollen 65 umgelenkt ist. Der entsprechend verdichtete Faserstrang gelangt in eine Düse 66 und wird mittels eines Luftstroms 67 weiter auf einen Umhüllungsmaterialstreifen 42, der auf einem Formatband 58 aufliegt, gefördert. Anschließend wird der Faserstrang wie üblich mit dem Umhüllungsmaterialstreifen 42 umhüllt, um einen Faserfilterstrang 38 zu bilden.

Fig. 12 zeigt einen Ausschnitt einer weiteren erfindungsgemäßen Strangherstellungsvorrichtung 9 in schematischer Darstellung. Der von dem Saugband 43 geförderte Faserstrang 33 gelangt in den Wirkbereich einer Düse 68, die Druckluft 69 auf den Faserstrang im Bereich der Umlenkrolle 65 aufbringt und hierdurch den Faserstrang 33 von dem Saugband 43 ablöst. Der Winkel der Düse bzw. der Druckluft, die auf den Faserstrang 33 wirkt, ist einstellbar. Nach dem Ablösen des Faserstrangs 33 vom Saugband 43 gelangt dieser in die Ringdüse 70. Die durch den Düsenschlitz 71 strömende Luft 67 kann je nach Düsenausführung verschiedene Funktionen erfüllen. Die Funktion ist immer dergestalt, dass der im Düseneintrittskanal der Düse 70 herrschende Unterdruck den Faserstrang 33 von dem auf der Umlenkrolle 65, die auch als Pressscheibe 65 ausgebildet sein kann, laufenden Saugband 43 ablöst. Außerdem kann der Faserstrang durch Anströmen der Druckluft 67 auf den Faserstrang unter bestimmten Winkeln ein Fördern des Faserstrangs in den ersten formatbildenden Hohlkegel 72 ermöglichen. Als Variante ist es möglich, dass die Druckluft 67 den Strang in Einzelfasern bzw. Fasergruppen auflöst und so die Einzelfasern bzw. Fasergruppen in den ersten formatbildenden Hohlkegel 72 fördert. Durch die Druckluft werden der Faserstrang bzw. die Einzelfasern und Fasergruppen in den ersten formatbildenden Hohlkegel 72 und dann in den zweiten formatbildenden Hohlkegel 73 gefördert. Unter dem zweiten formatbildenden Hohlkegel 73 läuft das Formatband 58 mit dem daraufliegenden Umhüllungsmaterialstreifen 42. Der zweite Hohlkegel 73 besitzt eine geringere Verjüngung als der erste Hohlkegel 72. Im ersten formatbildenden Hohlkegel 72 befinden sich Entlüftungsbohrungen. Diese Entlüftungsbohrungen sorgen für die Luftabscheidung der Düsenluft 69 und 67.

In dem ersten Fall, in dem der Faserstrang 33 als Faserstrang übergeben wird, wird dieser in den formatbildenden Hohlkegeln 72 und 73 geformt, und zwar von oben und von dem im Format laufenden Formatband 58 von unten. Die vollständige Übergabe des Faserstrangs 33 auf das Formatband bzw. den Umhüllungsmaterialstreifen 42 erfolgt unter dem Hohlkegel 73. Bei der zweiten Variante, bei der Einzelfasern und Fasergruppen von der Düsenluft 69 in den formatbildenden Hohlkegel gepresst werden, kommt es aufgrund der Verjüngung des Hohlkegels zu einem Stau der Einzelfasern und Fasergruppen, so dass sich ein neuer Faserstrang bildet. Der Strang wird vollständig im zweiten Hohlkegel 73 gebildet und am Ende des zweiten Hohlkegels 73 an das Formatband bzw. den Umhüllungsmaterialstreifen 42 übergeben. Anschließend wird der Umhüllungsmaterialstreifen 42 wie üblich um den Strang gewickelt und verschlossen, um so den Faserfilterstrang 38 zu bilden.

Im Gegensatz zur Herstellung von Zigarettensträngen besteht die Schwierigkeit der Filterstrangherstellung gem. der Erfindung darin, Filtermaterialien aus feinen Fasern mit oder ohne entsprechende Zusätze wie bspw. Kohleaktivgranulat oder -pulver in homogene Filterstränge auszubilden. Entsprechend sind die verschiedenen Elemente bzw. Vorrichtungen derart ausgestaltet, um die verwendeten Materialien optimal zu transportieren, zu halten oder zu verarbeiten.

Bei den Fasermaterialien kann es sich um Cellulosefasern, Fasern aus thermoplastischer Stärke, Flachsfasern, Hanffasern, Leinfasern, Schafwollfasern, Baumwollfasern oder Mehrfachkomponentenfasern, insbesondere Bikomponentenfasern handeln, die eine Länge aufweisen, die kleiner ist als der herzustellende Filter und eine Dicke aufweisen, die bspw. im Bereich von 25 und 30 µm liegt. So sind bspw. Cellulosefasern vom Typ stora fluff EF untreated der Fa. Stora Enso Pulp AB verwendbar, die einen durchschnittlichen Querschnitt von 30 µm aufweisen und eine Länge zwischen 0,4 und 7,2 mm haben. Als Kunstfasern wie bspw. Bikomponentenfasem, können Fasern vom Typ Trevira 255 3,0 dtex HM mit einer Länge von 6 mm der Fa. Trevira GmbH Verwendung finden. Diese haben einen Durchmesser von 25 µm. Als weitere Kunstfasern können Celluloseacetatfasem, Polypropylenfasern, Polyäthylenfasern und Polyäthylenterephthalatfasern Verwendung finden. Als Additive können den Geschmack bzw. den Rauch beeinflussende Materialen Verwendung finden wie Kohleaktivgranulat oder Geschmacksstoffe und ferner Bindemittel, mittels der die Fasern miteinander verklebt werden können.

### Bezugszeichenliste

- 9: Strangherstellungsvorrichtung
- 10: Vereinzelungsvorrichtung
- 11: Fließbett
- 12: Düsenleiste
- 13: Luftstrom
- 14: Fließbettende
- 15: Strömungsteiler
- 16: Absaugstutzen
- 17: Luftstrom
- 18: Faserstrom
- 19: Luftstrom
- 20: Öffnung
- 21: Siebtrommel
- 22: Gehäuse
- 23: Ringströmung
- 24: Rotationsrichtung der Siebtrommel
- 25: Rotationsrichtung der Vereinzelungswalze
- 26: Vereinzelungswalze
- 27: vereinzelte Fasern
- 28: Luftstrom
- 29: Faserstrom
- 30: überschüssige Fasern
- 31: Trimmvorrichtung
- 32: Saugbandförderer
- 33: getrimmter Faserstrang
- 34: verdichteter Faserstrang
- 35: Verdichtungsband
- 36: Düse
- 37: Luftstrom
- 38: Filterstrang
- 39: Aushärtevorrichtung
- 40: Filterstab
- 41: Bobine
- 42: Umhüllungsmaterialstreifen
- 43: Saugband
- 43: Saugband
- 44: Stauschacht
- 45: Vereinzelungskammer
- 46: Einzugswalze
- 47: Materialeintrag
- 48: Verdichtungsband
- 49: Fasern-/Fasergruppen-Gemisch
- 50: Luftstrom
- 52: Absaugstutzen
- 53: Trichter
- 54: Unterdruckfeld
- 55: Pressscheibe
- 56: Format
- 57: Saugbandwange
- 58: Formatband
- 59: Umlenkrolle
- 61: Rolle
- 62: Band
- 64: Andruckband
- 63: Rolle
- 65: Rolle
- 66: Düse
- 67: Luftstrom
- 68: Düse
- 69: Druckluft
- 70: Ringdüse
- 71: Düsenschlitz
- 72: 1. Hohlkegel
- 73: 2. Hohlkegel
- 74: Transportrichtung des Filtermaterials
- 75: Transportrichtung
- 76: Stachelwalze
- 77: Gitter

## Patentansprüche

1. Filterstrangherstellungsverfahren mit den folgenden Verfahrensschritten:
- Transportieren endlicher, im Wesentlichen vollständig vereinzelter Fasern (27) wenigstens einer Sorte mit Transportluft in Richtung eines Förderers (32),
- Bilden eines Faservlieses (29, 33, 34) von sich wenigstens teilweise berührenden Fasern (27) aus den im Wesentlichen vollständig vereinzelten Fasern (27) auf einer Oberfläche des Förderers (32),
- Aufbringen des Faservlieses (29, 33,34) auf einen Umhüllungsstreifen (42) und
- Umhüllen des Faservlieses (29, 33, 34) mit dem Umhüllungsstreifen (42), wobei beim oder nach dem Umhüllen des Faservlieses (29, 33, 34) mit dem Umhüllungsstreifen (42) Energie auf das Faservlies (29, 33, 34) einwirkt, um eine feste Verbindung an den Berührungspunkten der Fasern (27) zu erzeugen.

2. Filterstrangherstellungsverfahren nach Anspruch 1 **dadurch gekennzeichnet, dass** beim Umhüllen des Faservlieses (29, 33,34) mit dem Umhüllungsstreifen (42) das Faservlies (29, 33, 34) kompaktiert wird.

3. Filterstrangherstellungsverfahren nach Anspruch 1 oder 2, **dadurch gekennzeichnet, dass** die Fasern (27) eine Länge haben, die kürzer als ein aus dem hergestellten Faserstrang (38) abgetrennter Filter (40) bzw. Filterelement (40) ist.

4. Filterstrangherstellungsverfahren nach Anspruch 3, **dadurch gekennzeichnet, dass** wenigstens eine Fasersorte Fasern (27) mit einem mittleren Faserdurchmesser im Bereich von 10 bis 40 µm, insbesondere 20 bis 38 µm, umfasst.

5. Filterstrangherstellungsverfahren nach einem oder mehreren der Ansprüche 1 bis 4, **dadurch gekennzeichnet, dass** Additive (60) zu den Fasern hinzugegeben werden.

6. Filterstrangherstellungsverfahren nach einem oder mehreren der Ansprüche 1 bis 5, **dadurch gekennzeichnet, dass** das Faservlies (29, 33) vor dem Schritt des Aufbringens auf den Umhüllungsstreifen (42) verdichtet wird.

7. Filterstrangherstellungsverfahren nach Anspruch 6, **dadurch gekennzeichnet, dass** die Verdichtung in wenigstens zwei Achsen senkerecht zur Bewegungsrichtung erfolgt.

8. Filterstrangherstellungsverfahren nach einem oder mehreren der Ansprüche 1 bis 7, **dadurch gekennzeichnet, dass** das Faservlies (29, 33, 34) zum Aufbringen auf den Umhüllungsstreifen (42) mechanisch, insbesondere mittels Druckluft (37, 67) von dem Förderer (32) abgelöst wird.

9. Filterstrangherstellungsverfahren nach einem oder mehreren der Ansprüche 1 bis 8, **dadurch gekennzeichnet, dass** das Faservlies (29, 33, 34) vor dem Aufbringen auf den Umhüllungsstreifen geformt wird.

10. Filterstrangherstellungsverfahren nach Anspruch 9, **dadurch gekennzeichnet, dass** der Schritt des Formens wenigstens das Bilden eines Halbkreises quer zur Förderrichtung des Vlieses (29, 33, 34) vorsieht.

11. Filterstrangherstellungsverfahren nach Anspruch 10, **dadurch gekennzeichnet, dass** ein Vollkreis gebildet wird.

12. Filterstrangherstellungsverfahren nach einem oder mehreren der Ansprüche 1 bis 11, **dadurch gekennzeichnet, dass** die vereinzelten Fasern wenigstens teilweise vor dem Bilden eines Faservlieses (29, 33, 34) von der Transportluft (13) abgeschieden werden.

13. Filterstrangherstellungsvorrichtung (9), umfassend eine Aufschauervorrichtung (11, 53), mittels der vereinzelte Filtermaterialien auf einen Förderer (32) transportiert werden, um ein Faservlies (29, 33, 34) auf dem Förderer (32) zu bilden, eine Formatvorrichtung (56), in der ein Umhüllungsmaterialstreifen (42) um das Faservlies (29, 33, 34) gewickelt wird und eine Vorrichtung (36, 54, 62, 63, 66, 70, 72, 73) zur Übergabe des Faservlieses (29, 33, 34) von dem Förderer (32) auf die Formatvorrichtung (56), wobei die Aufschauervorrichtung (11, 53) mittels Transportluft einen Transport der Filtermaterialien (27) in Richtung des Förderers (32) ermöglicht, und wobei eine Aushärtevorrichtung (39) stromabwärts der Übergabe des Faservlieses (29, 33, 34) von dem Förderer (32) auf die Formatvorrichtung (56) vorgesehen ist.

14. Filterstrangherstellungsvorrichtung nach Anspruch 13, **dadurch gekennzeichnet, dass** wenigstens eine Kompaktiervorrichtung (35, 48, 55, 64) im Bereich des Förderers (32) vorgesehen ist.

15. Filterstrangherstellungsvorrichtung nach Anspruch 13 oder 14, **dadurch gekennzeichnet, dass** der Förderer (32) oder ein Teil des Förderers (32) Teil der Kompaktiervorrichtung (35, 48, 55, 64) ist.

16. Filterstrangherstellungsvorrichtung nach einem oder mehreren der Ansprüche 13 bis 15, **dadurch gekennzeichnet, dass** der Förderer (32) wenigstens ein Saugband (43) umfasst.

17. Filterstrangherstellungsvorrichtung nach Anspruch 16, **dadurch gekennzeichnet, dass** der Förderer (32) wenigstens drei Saugbänder (43) umfasst.

18. Filterstrangherstellungsvorrichtung nach einem oder mehreren der Ansprüche 13 bis 17, **dadurch gekennzeichnet, dass** das Faservlies (29, 33, 34) mittels Druckluft (37, 67, 69) von dem Saugband (43) des Förderers (32) ablösbar ist.

19. Filterstrangherstellungsvorrichtung nach einem oder mehreren der Ansprüche 13 bis 18, **dadurch gekennzeichnet, dass** die Vorrichtung (36, 54, 62, 63, 66, 70, 72, 73) zur Übergabe des Faservlieses (29, 33, 34) ein Transportband (62) umfasst.

20. Filterstrangherstellungsvorrichtung nach Anspruch 19, **dadurch gekennzeichnet, dass** das Transportband (62) konkav geformt ist.

21. Filterstrangherstellungsvorrichtung nach Anspruch 19 oder 20, **dadurch gekennzeichnet, dass** zwei Transportbänder (62) vorgesehen sind, die das Faservlies (29, 33, 34) zwischen sich transportieren.

22. Filterstrangherstellungsvorrichtung nach einem oder mehreren der Ansprüche 13 bis 21, **dadurch gekennzeichnet, dass** die Vorrichtung (36, 54, 62, 63, 66, 70, 72, 73) zur Übergabe des Faservlieses (29, 33, 34) eine Düse (66, 70, 72, 73) umfasst, durch die das Faservlies (29, 33, 34) transportierbar ist.

23. Filterstrangherstellungsvorrichtung nach Anspruch 22, **dadurch gekennzeichnet, dass** die Düse (66, 70, 72, 73) derart ausgestaltet ist, dass das Faservlies (29, 33, 34) rund oder oval formbar ist.

## Claims

1. Method for producing filter rod, comprising the following process steps:
- transporting non-continuous, substantially completely singulated fibres (27) of at least one type by means of transportation air in the direction of a conveyor (32);
- forming a fibrous web (29, 33, 34) of fibres (27) at least partially in contact with one another from the substantially completely singulated fibres (27) on a surface of the conveyor (32);
- applying the fibrous web (29, 33, 34) to a wrapping strip (42), and
- wrapping the fibrous web (29, 33, 34) with the wrapping strip (42), energy acting on the fibrous web (29, 33, 34) during or after the wrapping of the fibrous web (29, 33, 34) with the wrapping strip (42) in order to produce a firm connection at the contact points of the fibres (27).

2. Method for producing filter rod according to claim 1, **characterised in that** the fibrous web (29, 33, 34) is compacted during the wrapping of the fibrous web (29, 33, 34) with the wrapping strip (42).

3. Method for producing filter rod according to claim 1 or 2, **characterised in that** the fibres (27) have a length which is shorter than a filter (40) or filter element (40) cut from the fibre rod (38) produced.

4. Method for producing filter rod according to claim 3, **characterised in that** at least one type of fibre includes fibres (27) having a mean fibre diameter within the range from 10 to 40 µm, in particular from 20 to 38 µm.

5. Method for producing filter rod according to one or more of claims 1 to 4, **characterised in that** additives (60) are applied to the fibres.

6. Method for producing filter rod according to one or more of claims 1 to 5, **characterised in that** the fibrous web (29, 33) is densified prior to the step of application thereof to the wrapping strip (42).

7. Method for producing filter rod according to claim 6, **characterised in that** densification takes place along at least two axes perpendicular to the direction of movement.

8. Method for producing filter rod according to one or more of claims 1 to 7, **characterised in that** the fibrous web (29, 33, 34) is detached from the conveyor (32) mechanically, in particular by means of compressed air (37, 67), for application to the wrapping strip (42).

9. Method for producing filter rod according to one or more of claims 1 to 8, **characterised in that** the fibrous web (29, 33, 34) is shaped before application to the wrapping strip.

10. Method for producing filter rod according to claim 9, **characterised in that** the shaping step provides the formation of a semicircle transversely to the conveying direction of the web (29, 33, 34).

11. Method for producing filter rod according to claim 10, **characterised in that** a full circle is produced.

12. Method for producing filter rod according to one or more of claims 1 to 11, **characterised in that** the singulated fibres are separated at least partially from the transportation air (13) prior to formation of a fibrous web (29, 33, 34).

13. Apparatus for producing filter rod (9), comprising an updraught device (11, 53) by means of which singulated filter materials are transported on to a conveyor (32) to form a fibrous web (29, 33, 34) on the conveyor (32), a formatting device (56) in which a wrapping material strip (42) is wrapped around the fibrous web (29, 33, 34) and a device (36, 54, 62, 63, 66, 70, 72, 73) for transferring the fibrous web (29, 33, 34) from the conveyor (32) to the formatting device (56), the updraught device (11, 53) enabling the filter materials (27) to be transported in the direction of the conveyor (32) by means of transportation air, and a hardening device (39) being provided downstream of the transfer of the fibrous web (29, 33, 34) from the conveyor (32) to the formatting device (56).

14. Apparatus for producing filter rod according to claim 13, **characterised in that** at least one compacting device (35, 48, 55, 64) is provided in the region of the conveyor (32).

15. Apparatus for producing filter rod according to claim 13 or 14, **characterised in that** the conveyor (32) or a part of the conveyor (32) forms part of the compacting device (35, 48, 55, 64).

16. Apparatus for producing filter rod according to one or more of claims 13 to 15, **characterised in that** the conveyor (32) includes at least one suction belt (43).

17. Apparatus for producing filter rod according to claim 16, **characterised in that** the conveyor (32) includes at least three suction belts (43).

18. Apparatus for producing filter rod according to one or more of claims 13 to 17, **characterised in that** the fibrous web (29, 33, 34) is detachable from the suction belt (43) of the conveyor (32) by means of compressed air (37, 67, 69).

19. Apparatus for producing filter rod according to one or more of claims 13 to 18, **characterised in that** the device (36, 54, 62, 63, 66, 70, 72, 73) for transferring the fibrous web (29, 33, 34) includes a conveyor belt (62).

20. Apparatus for producing filter rod according to claim 19, **characterised in that** the conveyor belt (62) has a concave configuration.

21. Apparatus for producing filter rod according to claim 19 or 20, **characterised in that** two conveyor belts (62) are provided which transport the fibrous web (29, 33, 34) between them.

22. Apparatus for producing filter rod according to one or more of claims 13 to 21, **characterised in that** the device (36, 54, 62, 63, 66, 70, 72, 73) for transferring the fibrous web (29, 33, 34) includes a nozzle (66, 70, 72, 73) through which the fibrous web (29, 33, 34) is transportable.

23. Apparatus for producing filter rod according to claim 22, **characterised in that** the nozzle (66, 70, 72, 73) is so configured that the fibrous web (29, 33, 34) can be given a round or oval shape.

## Revendications

1. Procédé pour la production d'une tige de filtre comportant les étapes opératoires suivantes :
- transport de fibres (27) finies, ayant été pratiquement complètement individualisées et appartenant à au moins une variété de fibres, le transport se faisant à l'aide d'air de transport, en direction d'un convoyeur (32),
- formation sur une surface du transporteur (32), d'une nappe (29, 33, 34) de fibres (27) se touchant au moins partiellement, à partir des fibres (27) ayant été pratiquement complètement individualisées,
- mise en place de la nappe (29, 33, 34) sur une bande d'enveloppement (42) et
- enveloppement de la nappe (29, 33, 34) au moyen de la bande d'enveloppement (42), de l'énergie étant exercée sur la nappe (29, 33, 34) pendant ou après l'enveloppement de la nappe (29, 33, 34) au moyen de la bande d'enveloppement (42), en vue de produire une liaison ferme aux points de contact des fibres (27).

2. Procédé pour la production d'une tige de filtre selon la revendication 1, **caractérisé en ce que** la nappe (29, 33, 34) est compactée lors de son enveloppement au moyen de la bande d'enveloppement (42).

3. Procédé pour la production d'une tige de filtre selon la revendication 1 ou 2, **caractérisé en ce que** les fibres (27) présentent une longueur inférieure à celle d'un filtre (40) ou d'un élément de filtre (40) issu de la tige de fibres (38) produite.

4. Procédé pour la production d'une tige de filtre selon la revendication 3, **caractérisé en ce qu'**au moins une variété de fibres comprend des fibres (27) présentant un diamètre de fibres moyen dans la plage de 10 à 40 µm, en particulier de 20 à 38 µm.

5. Procédé pour la production d'une tige de filtre selon l'une ou plusieurs des revendications 1 à 4, **caractérisé en ce que** des additifs (60) sont ajoutés aux fibres.

6. Procédé pour la production d'une tige de filtre selon l'une ou plusieurs des revendications 1 à 5, **caractérisé en ce que** la nappe (29, 33) est densifiée avant l'étape consistant à la mettre en place sur la bande d'enveloppement (42).

7. Procédé pour la production d'une tige de filtre selon la revendication 6, **caractérisé en ce que** la densification s'effectue selon au moins deux axes perpendiculaires à la direction d'avancement.

8. Procédé pour la production d'une tige de filtre selon l'une ou plusieurs des revendications 1 à 7, **caractérisé en ce que**, en vue d'être mise en place sur la bande d'enveloppement (42), la nappe (29, 33, 34) est enlevée du transporteur (32) par un moyen mécanique, en particulier à l'aide d'air comprimé (37, 67).

9. Procédé pour la production d'une tige de filtre selon l'une ou plusieurs des revendications 1 à 8, **caractérisé en ce que** la nappe (29, 33, 34) est mise en forme avant d'être placée sur la bande d'enveloppement.

10. Procédé pour la production d'une tige de filtre selon la revendication 9, **caractérisé en ce que** l'étape de mise en forme prévoit au moins la formation d'un demi-cercle disposé transversalement à la direction de transport de la nappe (29, 33, 34).

11. Procédé pour la production d'une tige de filtre selon la revendication 10, **caractérisé en ce qu'**un cercle entier est formé.

12. Procédé pour la production d'une tige de filtre selon l'une ou plusieurs des revendications 1 à 11, **caractérisé en ce que** les fibres individualisées sont au moins partiellement séparées par de l'air de transport (13) avant la formation d'une nappe (29, 33, 34).

13. Dispositif pour la production d'une tige de filtre (9), comprenant un dispositif de dépôt en gerbe (11, 53), à l'aide duquel des matières individualisées pour filtre sont transportées sur un transporteur (32) pour former une nappe (29, 33, 34) sur le transporteur (32), un dispositif de mise au format (56) dans lequel une bande de matériau d'enveloppement (42) est enroulée autour de la nappe (29, 33, 34), et un dispositif (36, 54, 62, 63, 66, 70, 72, 73) pour le transfert de la nappe (29, 33, 34), depuis le transporteur (32) sur le dispositif de mise au format (56), le dispositif de dépôt en gerbe (11, 53) assurant un transport des matières pour filtre (27) en direction du transporteur (32), à l'aide d'air de transport, et un dispositif de durcissement (39) étant prévu en aval du transfert de la nappe (29, 33, 34) depuis le transporteur (32) sur le dispositif de mise au format (56).

14. Dispositif pour la production d'une tige de filtre selon la revendication 13, **caractérisé en ce qu'**au moins un dispositif de compactage (35, 48, 55, 64) est prévu dans la zone du transporteur (32).

15. Dispositif pour la production d'une tige de filtre selon la revendication 13 ou 14, **caractérisé en ce que** le transporteur (32) ou une partie du transporteur (32) fait partie du dispositif de compactage (35, 48, 55, 64).

16. Dispositif pour la production d'une tige de filtre selon l'une ou plusieurs des revendications 13 à 15, **caractérisé en ce que** le transporteur (32) comprend au moins une bande d'aspiration (43).

17. Dispositif pour la production d'une tige de filtre selon la revendication 16, **caractérisé en ce que** le transporteur (32) comprend au moins trois bandes d'aspiration (43).

18. Dispositif pour la production d'une tige de filtre selon l'une ou plusieurs des revendications 13 à 17, **caractérisé en ce que** la nappe (29, 33, 34) peut être enlevée de la bande d'aspiration (43) du transporteur (32) à l'aide d'air comprimé (37, 67, 69).

19. Dispositif pour la production d'une tige de filtre selon l'une ou plusieurs des revendications 13 à 18, **caractérisé en ce que** le dispositif (36, 54, 62, 63, 66, 70, 72, 73) comprend une bande transporteuse (62) destinée pour le transfert de la nappe (29, 33, 34).

20. Dispositif pour la production d'une tige de filtre selon la revendication 19, **caractérisé en ce que** la bande transporteuse (62) est de forme concave.

21. Dispositif pour la production d'une tige de filtre selon la revendication 19 ou 20, **caractérisé en ce que** deux bandes transporteuses (62) sont prévues, lesquelles assurent le transport entre elles de la nappe (29, 33, 34).

22. Dispositif pour la production d'une tige de filtre selon l'une ou plusieurs des revendications 13 à 21, **caractérisé en ce que** le dispositif (36, 54, 62, 63, 66, 70, 72, 73) destiné au transfert de la nappe (29, 33, 34) comprend une buse (66, 70, 72, 73), au moyen de laquelle la nappe (29, 33, 34) est susceptible d'être transportée.

23. Dispositif pour la production d'une tige de filtre selon la revendication 22, **caractérisé en ce que** la buse (66, 70, 72, 73) est réalisée de manière que la nappe (29, 33, 34) puisse avoir une configuration ronde ou ovale.
